# FASCICULE DE BREVET EUROPEEN

(11) **EP 0 362 061 B1**
(45) Date de publication et mention de la délivrance du brevet: **17.03.1993**
(21) Numéro de dépôt: 89402655.8
(22) Date de dépôt: 27.09.1989
(51) Int. Cl.: A63H 3/46

(54) **Poupée à corps souple**
Weichkörperpuppe
Soft-bodied dolls

(30) Priorité: 30.09.1988 FR 8812820
(43) Date de publication de la demande: 04.04.1990
(73) Titulaire: COROLLE S.A., F-37130 Langeais (FR)
(72) Inventeur: Refabert, Jacques, F-37540 St Cyr sur Loire (FR)
(74) Mandataire: Behaghel, Pierre

(56) Documents cités:
- CH-A- 480 078
- DE-A- 2 604 563
- FR-A- 2 610 211
- LU-A- 55 186
- US-A- 3 955 309

## Description

L'invention est relative aux poupées ou jouets analogues tels qu'animaux en peluche, représentant des êtres vivants et comportant un corps et des membres rigides ou semi-rigides généralement constitués en une matière plastique moulée.

Ces jouets seront désignés dans la suite par le vocable "poupées" dans un souci de simplification et à titre bien entendu non limitatif.

Les poupées connues du genre en question peuvent être classées en deux catégories, les premières -auxquelles se rapporte la présente invention- ayant un corps souple et les secondes, un corps rigide ou semi-rigide.

Les corps souples des poupées de la première catégorie sont généralement constitués par une enveloppe de tissu bourrée de fibres et leurs membres sont généralement reliés au corps souple par une simple ligne de couture ou de collage qui remplit un rôle d'accrochage, mais aucun rôle de maintien relatif : ces membres pendent alors le long du corps, sauf dans le cas d'un montage serré pour lequel ils occupent par rapport au corps une position pratiquement invariable.

L'invention a pour but, surtout, de proposer une formule particulièrement économique permettant de donner aux membres des poupées à corps souple des positions à la fois stables et facilement modifiables par rapport au corps.

Elle a recours à cet effet à une disposition du genre de celle qui a été proposée pour certaines poupées de la deuxième catégorie, consistant à loger dans le corps rigide ou semi-rigide d'une telle poupée une armature présentant des portions saillantes en forme de boules au moins partielles destinées à être coiffées à frottement doux par des coquilles solidaires des membres (voir document CH-A-480 078).

Dans ces poupées, les coquilles sont positionnées dans des ouvertures bien déterminées du corps, de sorte que l'armature, n'ayant pas à assurer par elle-même le positionnement relatif de ces coquilles, peut être constituée par un élément monobloc moulé en matière plastique, comprenant lui-même les boules.

Le moulage d'un tel élément est très coûteux et, de toute façon, il ne serait pas assez robuste pour une poupée à corps souple.

Pour écarter ces inconvénients, les armatures en question selon l'invention, destinées à être noyées dans le corps souple d'une poupée et à supporter d'une façon articulée à frottement doux des membres d'une telle poupée, sont essentiellement caractérisées en ce qu'elles se présentent sous la forme d'au moins un fil métallique présentant une section comprise entre 3 et 13 mm², ledit fil s'étendant selon un parcours sinueux qui comprend un U et étant coiffé à chacune de ses extrémités par l'une des boules.

Dans des modes de réalisation préférés, on a recours en outre à l'une et/ou à l'autre des dispositions suivantes :
- le parcours du fil présente la forme générale d'un oméga majuscule,
- l'armature comprend deux fils du genre ci-dessus servant chacun de support d'articulation à deux membres, l'un des deux fils étant affecté à l'articulation des deux bras et l'autre à l'articulation des deux jambes, et les deux fils sont assemblés rigidement l'un sur l'autre.

Dans ce qui suit, l'on va décrire un mode de réalisation préféré de l'invention en se référant au dessin ci-annexé d'une manière bien entendu non limitative.

La figure 1, de ce dessin, montre schématiquement une poupée à corps souple et membres articulés établie selon l'invention.

La figure 2 montre à plus grande échelle, portions coupées, un composant de cette poupée.

D'une façon connue en soi, la poupée comprend :
- un corps souple 1 composé d'une enveloppe 2, notamment en tissu, remplie par une masse ou paillasse de bourrage 3 constituée notamment en fibres synthétiques ou en ouate,
- une tête 4 liée à ce corps 1, notamment par couture ou collage,
- et quatre membres rigides ou semi-rigides, notamment en matière plastique moulée, savoir deux bras 5 et deux jambes 6.

Pour articuler à frottement doux les deux bras 5 et/ou les deux jambes 6 par rapport au corps 1, on a recours selon l'invention :
- à une armature ou ossature présentant la forme d'un petit haltère, c'est-à-dire composée d'une tige 7 rigide mais légèrement déformable, dont les deux extrémités portent deux boules rigides 8,
- et à deux coquilles rigides 2 propres à coiffer les boules 8 avec un léger serrage de façon à pouvoir glisser contre celles-ci avec frottement, lesdites coquilles étant rapportées respectivement sur les extrémités à articuler des deux membres 5 ou 6 concernés.

La tige 7 est avantageusement constituée par un fil métallique présentant une section transversale comprise entre 3 et 13 mm² : s'il s'agit d'une section circulaire, comme c'est le cas préféré, son diamètre est donc compris entre 2 et 4 mm, limites comprises, étant de préférence de l'ordre de 3 mm.

Ledit fil est notamment en acier, mais il pourrait également s'agir d'un fil électrique isolé, c'est-à-dire comprenant une âme métallique 7₁ (figure 2) et une gaine en matière plastique 7₂ : à titre d'exemple, l'âme est constituée en cuivre, avec une gaine en polychlorure de vinyle.

La tige 7 est assez longue pour que les deux boules 8 qui la terminent puissent être disposées aux emplacements des articulations des bras ou jambes de la poupée, même après déformation de ladite tige selon un parcours sinueux permettant son bon maintien en place à l'intérieur de la paillasse 3.

Cette longueur est généralement comprise entre 10 et 20 cm.

Les boules 8 sont avantageusement obtenues par injection d'une matière plastique dure telle qu'une polyamide et leur diamètre est généralement compris entre 10 et 15 mm.

Elles sont montées sur les extrémités de la tige 7 de toute manière désirable, notamment par surmoulage ou par introduction partielle desdites extrémités dans des évidements complémentaires des boules, avec notamment interposition d'une couche de colle.

Les coquilles 9 sont constituées en une matière plastique plus souple que les boules, notamment en polychlorure de vinyle, polyéthylène ou polypropylène.

La surface intérieure de la cavité de chaque coquille 9 présente la forme d'une sphère partielle dont le diamètre est égal ou très légèrement inférieur à celui des boules 8.

Cette cavité débouche vers l'extérieur au niveau d'une lèvre circulaire 9₁ formant une ouverture légèrement étranglée : de la sorte, chaque coquille 9 peut être emmanchée à force sur une boule 8 moyennant une dilatation momentanée de la lèvre 9₁ suivie immédiatement par son retour élastique à la forme normale.

Après un tel montage, la position de la coquille 9 par rapport à la boule 8 chevauchée est stable, mais elle peut être facilement modifiée, les déplacements relatifs coquille-boule étant freinés par frottement doux des deux surfaces sphériques mutuellement juxtaposées de ces deux éléments.

Chaque coquille 9 est raccordée à un socle rigide 10 qui peut être venu de moulage avec elle et contre lequel est rapporté un membre (5 ou 6) de la poupée, notamment par emboîtement serré et/ou collage.

Pour fabriquer une poupée munie des composants ci-dessus décrits, on procède comme suit.

On commence par replier chaque ossature à boules selon un chemin sinueux tel qu'un U ou qu'un oméga majuscule de façon telle que les centres des deux boules de chaque ossature soient écartés mutuellement de la distance désirée et que l'extrémité de tige terminée par chaque boule débouche, sur la face, de cette boule, la plus éloignée du membre à articuler.

On coiffe ensuite chaque boule par la coquille 9 associée audit membre 5,6, ce qui fait intervenir l'effet d'encliquetage ci-dessus évoqué avec dilatation élastique momentanée de la lèvre correspondante.

Puis on met en place autour de chaque ossature à boules le corps même de la poupée, c'est-à-dire la masse de fibres ou analogues constituant sa paillasse 3 ainsi que l'enveloppe 2 contenant et délimitant cette paillasse, de préférence à l'état serré.

Bien entendu, l'enveloppe 2 est évidée des ouvertures nécessaires pour laisser passer les membres 5,6 : les jours subsistant entre ces membres et ces ouvertures sont ensuite comblés de toute façon désirable, par exemple par des lignes de couture ou de collage.

La poupée est alors terminée.

Chaque boule 8 d'une ossature donnée y est alors exactement positionnée par rapport à l'autre boule de la même ossature, et le membre articulé sur cette boule peut occuper une pluralité de positions stables distinctes décalées angulairement les unes par rapport aux autres autour du centre de ladite boule.

La poupée obtenue présente alors à la fois les avantages de douceur, souplesse et légèreté des poupées à corps souple et celui, des poupées rigides, résidant dans la possibilité de conférer à leurs différents membres des positions relatives stables et faciles à modifier.

Il est à noter en outre que, en raison de sa déformabilité et de sa mise en forme lors du montage, une ossature à boules donnée du genre ci-dessus décrit peut être utilisée aussi bien pour l'articulation des bras que pour celle des jambes d'une même poupée et peut s'adapter à des poupées de dimensions très différentes.

En suite de quoi, et quel que soit le mode de réalisation adopté, on dispose finalement d'une poupée dont la constitution et les avantages résultent suffisamment de ce qui précède.

Comme il va de soi, et comme il résulte d'ailleurs déjà de ce qui précède, l'invention ne se limite nullement à ceux de ses modes d'application et de réalisation qui ont été plus spécialement envisagés ; elle en embrasse, au contraire, toutes les variantes, notamment :
- celles ou l'une seulement des deux ossatures à boules ci-dessus décrites serait utilisée, étant affectée à l'articulation des deux bras seulement ou à celle des deux jambes seulement,
- celles où les deux boules d'une même ossature seraient affectées respectivement à l'articulation d'un bras et à celle d'une jambe,
- celles où l'une au moins des deux ossatures à boules serait déformée selon un parcours sinueux différent de ceux décrits ci-dessus, s'étendant par exemple selon un V ou selon une ligne à trois dimensions,
- celles où, la poupée considérée comprenant deux ossatures à boules du genre ci-dessus décrit, celles-ci seraient assemblées rigidement l'une sur l'autre, par exemple par torsion commune de leurs portions centrales alors juxtaposées côte à côte, ou à l'aide d'un brin de fil ou autre corps solide intermédiaire,
- et celles où le corps de la poupée contiendrait, en plus d'au moins une ossature à boules du genre décrit ci-dessus, une tige rigide supplémentaire telle que montrée en tirets en 11 sur la figure 1, une extrémité de ladite tige portant une boule rigide 12 associée comme les boules 8 ci-dessus à des moyens formant avec elle une articulation à frottement doux, cette articulation étant affectée à la tête de la poupée, et ladite tige 11 étant assemblée rigidement sur la susdite (ou les susdites) ossature(s) à boules, par exemple par des points de soudure 13.

## Revendications

1. Poupée ou jouet analogue comportant un corps (1), des membres rigides ou semi-rigides (5,6) et une armature noyée dans le corps, armature présentant des portions saillantes en forme de boules au moins partielles (8) destinées à être coiffées à frottement doux par des coquilles (9) solidaires des membres, caractérisée en ce que le corps (1) est souple et en ce que l'armature se présente sous la forme d'au moins un fil métallique (7₂) présentant une section comprise entre 3 et 13 mm², ledit fil s'étendant selon un parcours sinueux qui comprend un U et étant coiffé à chacune de ses extrémités par une desdites boules (8).

2. Poupée selon la revendication 1, caractérisée en ce que le parcours du fil (7₂) présente la forme générale d'un oméga majuscule.

3. Poupée selon l'une quelconque des précédentes revendications, caractérisée en ce que l'armature comprend deux fils (7₂) du genre ci-dessus servant chacun de support d'articulation à deux membres, l'un des deux fils étant affecté à l'articulation des deux bras (5) et l'autre à l'articulation des deux jambes (6) et en ce que les deux fils sont assemblés rigidement l'un sur l'autre.

## Patentansprüche

1. Puppe oder ähnliches Spielzeug, bestehend aus einem Körper (1), starren oder halbstarren Gliedern (5, 6) und einer in den Körper eingebetteten Einlage, die Abschnitte enthält, die in Form von wenigstens teilweise kugelförmigen Körpern (8) vorstehen und unter leichter Reibung von Schalen (9) überdeckt werden, die mit den Gliedern verbunden sind, dadurch gekennzeichnet, daß der Körper (1) weich ist und daß die Einlage aus wenigstens einem metallischen Draht (7 ) mit einem zwischen 3 und 13 mm² liegenden Querschnitt besteht, wobei der Draht sich längs einer sinusförmigen, ein U beinhaltenden Bahn erstreckt und seine beiden Enden einen der erwähnten kugelförmigen Körper (8) tragen.

2. Puppe nach Anspruch 1, dadurch gekennzeichnet, daß der Draht (7 ) die allgemeine Form eines großen Omega hat.

3. Puppe nach einem der vorhergehenden Ansprüche, dadurch gekennzeichnet, daß die Armatur aus zwei Drähten (7 ) der obigen Art besteht, die jeweils die Gelenkverbindung mit zwei Gliedern bilden, wobei einer der Drähte zur Bildung des Gelenkes der beiden Arme (5) und der andere Draht zur Bildung des Gelenkes der beiden Beine (6) benutzt wird und dass die beiden Drähte starr miteinander verbunden sind.

## Claims

1. Doll or similar toy comprising a body (1), rigid or semi-rigid members (5,6) and a frame embedded in the body, which frame has projecting portions in the form of at least partial balls (8) intended to be capped with an easy fit by shells (9) fast with the members, characterized in that the body (1) is flexible and in that the framework is in the form of at least one metal wire (7 ) having a section between 3 and 13 mm², said wire extending along a sinuous path comprising a U and being capped at each of its ends by one of said balls (8).

2. Doll according to claim 1, characterized in that the path of the wire (7 ) has the general shape of a capital omega.

3. Doll according to any one of the preceding claims, characterized in that the frame comprises two wires (7 ) of the above kind, each serving as articulation support for two members, one of the two wires being assigned to the articulation of the two arms (5) and the other to the articulation of the two legs (6) and in that the two wires are assembled rigidly together.
